# EUROPÄISCHE PATENTSCHRIFT

(11) **EP 2 644 055 B1**
(45) Veröffentlichungstag und Bekanntmachung des Hinweises auf die Patenterteilung: **12.11.2014**
(21) Anmeldenummer: 13161620.3
(22) Anmeldetag: 28.03.2013
(51) Int. Cl.: A47C 23/00

(54) **Vorrichtung zum über Kreuz Verbinden zweier Streben**
Device for connecting two cross struts
Dispositif pour relier deux entretoises transversales

(30) Priorität: 30.03.2012 DE 202012003334 U
(43) Veröffentlichungstag der Anmeldung: 02.10.2013
(73) Patentinhaber: Diemer & Dr. Jaspert GbR, 85630 Grasbrunn (DE)
(72) Erfinder: Jaspert, Bodo F., 85630 Grasbrunn (DE); Diemer, Gregor, 85456 Wartenberg (DE)
(74) Vertreter: Manitz, Finsterwald & Partner GbR

(56) Entgegenhaltungen:
- EP-A1- 2 283 748
- CN-U- 201 730 911
- DE-A1- 10 308 112
- NL-A- 7 112 243
- US-A- 2 248 023

## Beschreibung

Die vorliegende Erfindung betrifft eine Vorrichtung zum über Kreuz Verbinden zweier Streben, insbesondere Streben eines Trägersystems für Federelemente einer Matratze oder Untermatratze, gemäß dem Oberbegriff von Anspruch 1.

Ein derartiges Trägersystem für Federelemente einer Matratze oder Untermatratze ist aus der EP 2 283 748 A1 bekannt. Bei diesem Trägersystem lassen sich mittels eines Verbindungselements jeweils zwei Streben miteinander über Kreuz verbinden. Dabei ist es jedoch erforderlich, dass eine der Streben durch am Verbindungselement vorgesehene Durchbrüche hindurchgesteckt wird, was den Vorgang des über Kreuz Verbindens der beiden Streben aufwändig und kompliziert macht.

Weiterer Stand der Technik ist aus US 2 248 023 A bekannt.

Der Erfindung liegt die Aufgabe zugrunde, eine Vorrichtung zu schaffen, mittels der mit geringem Aufwand zwei Streben über Kreuz miteinander verbunden werden können.

Diese Aufgabe wird durch eine Vorrichtung zum über Kreuz Verbinden zweier Streben, insbesondere Streben eines Trägersystems für Federelemente einer Matratze oder Untermatratze, mit den Merkmalen des Anspruchs 1 gelöst. Bevorzugte Ausführungsformen und Weiterbildungen der Erfindung sind in den abhängigen Ansprüchen angegeben.

Die erfindungsgemäße Vorrichtung zum über Kreuz Verbinden zweier Streben, insbesondere Streben eines Trägersystems für Federelemente einer Matratze oder Untermatratze, umfasst ein, insbesondere tellerartig ausgebildetes, Basiselement, wobei an einer Seite des Basiselements eine erste Aufnahme für eine erste Strebe ausgebildet ist, in welche die erste Strebe von dieser Seite her einlegbar ist, und wobei an einer Seite des Basiselements eine zweite Aufnahme ausgebildet ist, in die eine zweite Strebe von dieser Seite her derart einlegbar ist, dass diese über Kreuz zu der in der ersten Aufnahme eingelegten ersten Strebe verläuft, und wobei Verriegelungsmittel vorgesehen sind, durch welche die beiden Streben in den beiden Aufnahmen festlegbar sind.

Die beiden Streben lassen sich auf einfache Weise über Kreuz miteinander verbinden, da jede Strebe in die jeweilige Aufnahme einfach eingelegt werden kann, so dass ein aufwändiges Hindurchführen bzw. Hindurchfädeln durch Durchbrüche, wie dies bei dem Verbindungselement der EP 2 283 748 A1 erforderlich ist, entfällt. Unter Verwendung von mehreren erfindungsgemäßen Vorrichtungen und mehreren Streben lässt sich somit ein Trägersystem, beispielsweise für Federelemente einer Matratze oder Untermatratze, mit gitterartig angeordneten Streben in kurzer Zeit und mit geringem Aufwand zusammenbauen.

Erfindungsgemäß sind die beiden Aufnahmen an voneinander wegweisenden Seiten des Basiselements ausgebildet. Dies hat den Vorteil, dass die beiden in den jeweiligen Aufnahmen angeordneten Streben durch den Teil des Basiselements, der zwischen den beiden Seiten liegt, voneinander getrennt werden. Die Streben liegen somit nicht unmittelbar übereinander. Außerdem können die Aufnahmen auch zur Fixierung weiterer Elemente, wie etwa Federelemente, vorgesehen sein, so dass diese wegen der beidseitigen Anordnung der Aufnahmen ebenfalls beidseits des Basiselements angeordnet werden können.

Vorzugsweise sind die beiden Aufnahmen spiegelsymmetrisch zu einer zwischen den voneinander wegweisenden Seiten liegenden Mittelebene und bezogen auf eine senkrecht zur Mittelebene verlaufende Achse um 90° verdreht zueinander angeordnet. Die Aufnahmen sind somit auf beiden Seiten des Basiselements gleich ausgebildet und um 90° verdreht zueinander angeordnet, so dass die in die beiden Aufnahmen eingelegten Streben über Kreuz zueinander liegen. Durch den symmetrischen Aufbau des Basiselements ist es unerheblich, in welche der beiden Aufnahmen die erste bzw. die zweite Strebe eingelegt wird. Das Basiselement gibt somit keine Orientierung vor, die beim Verbinden der beiden Streben eingehalten werden muss, was den Zusammenbau erheblich vereinfacht.

Die Verriegelungsmittel können lösbar mit dem Basiselement verbindbar sein. Dadurch können die Verriegelungsmittel und das Basiselement unabhängig voneinander hergestellt und bei Bedarf unabhängig voneinander ausgetauscht werden.

Besonders vorteilhaft ist es, wenn die Verriegelungsmittel unter Ausbildung einer Klemm- oder Rastverbindung an dem Basiselement festlegbar sind, da eine solche Klemm- oder Rastverbindung herstellungstechnisch besonders einfach realisiert werden kann. Außerdem ist es dadurch möglich, die jeweilige Strebe in der jeweiligen Aufnahme sicher festzulegen.

Besonders vorteilhaft ist es, wenn die Streben zwischen dem Basiselement und den Verriegelungsmitteln unter Ausbildung der Klemm- oder Rastverbindung eingeklemmt werden können. Dadurch kann insbesondere verhindert werden, dass die Streben in ihrer Längsrichtung in den Aufnahmen verrutschen können.

Das Verriegelungsmittel kann von mindestens einem Verriegelungsstück gebildet werden. Dieses kann als separates Teil ausgebildet sein.

Vorzugsweise weisen die Aufnahmen jeweils zwei Aufsätze auf, deren Abstand zumindest annähernd der Breite einer Strebe entspricht, wobei das Verriegelungsstück in Art einer Brücke auf die Aufsätze wenigstens einer der beiden Aufnahmen gesetzt werden kann. Auf diese Weise können die Aufnahmen konstruktiv einfach realisiert und die in der jeweiligen Aufnahme angeordnete Strebe in sicherer Weise mittels des Verriegelungsstücks an der Aufnahme festgelegt werden.

Besonders bevorzugt lässt sich das Verriegelungsstück mittels einer Drehbewegung an den Aufsätzen festlegen, so dass das Verriegelungsstück beispielsweise unter Ausbildung einer Schraubverbindung an der Basis festgelegt werden kann.

Bei einer bevorzugten Weiterbildung der Erfindung ist das Verriegelungsstück an der Aufnahme mittels eines zwischen den Aufsätzen und dem Verriegelungsstück gebildeten Bajonettverschlusses festlegbar. Der Bajonettverschluss kann herstellungstechnisch besonders einfach realisiert werden. Außerdem ist vorteilhaft, dass der Bajonettverschluss zwischen dem Verriegelungsstück und der Aufnahme von Hand geschlossen und wieder geöffnet werden kann. Ein Werkzeug wird somit nicht benötigt.

An den Aufsätzen können Vorsprünge und am Verriegelungsstück können komplementär ausgebildete Hinterschnitte ausgebildet sein oder umgekehrt, wobei die Hinterschnitte zusammen mit den Vorsprüngen den Bajonettverschluss bilden. Auf diese Weise kann der Bajonettverschluss konstruktiv einfach realisiert werden.

Nach einer weiteren bevorzugten Ausgestaltung der Erfindung sind Mittel zum Verbinden der Vorrichtung mit mindestens einem Federelement vorgesehen. Es ist somit möglich, wenigstens ein Federelement an der Vorrichtung anzuordnen, um damit beispielsweise eine Matratze abzustützen oder eine Untermatratze zu bilden.

Bevorzugt sind die Mittel an dem Verriegelungsstück vorgesehen, so dass das Federelement an dem Verriegelungsstück befestigt und zusammen mit dem Verriegelungsstück an dem Basiselement festgelegt werden kann. Dabei kann das Federelement leicht ausgetauscht werden.

Insbesondere ist an dem Verriegelungsstück wenigstens ein Federelement angeordnet. Dadurch wird der Zusammenbau weiter vereinfacht, da das Federelement zusammen mit dem Verriegelungsstück am Basiselement festgelegt werden kann.

Von der Herstellung her ist es vorteilhaft, wenn das Verriegelungsstück und das Federelement einstückig miteinander ausgebildet sind. Ein Zusammenbau der entsprechenden Teile entfällt dadurch.

Besonders bevorzugt bildet das Verriegelungsstück eine Basis des Federelements, an der ein Federkörper angeformt ist, der sich zwischen der Basis und einer Deckplatte des Federelements erstreckt. Dadurch lässt sich die Herstellung weiter vereinfachen. Außerdem werden die Herstellungskosten reduziert, da das Verriegelungsstück die Basis für das Federelement bildet und somit eine separate Basis entfallen kann.

Bei einer bevorzugten Weiterbildung der Erfindung ist die Deckplatte als separates Teil ausgebildet. Dadurch kann die Deckplatte bei Bedarf leicht ausgetauscht werden.

An der einen Seite und an der davon wegweisenden Seite des Basiselements kann jeweils wenigstens ein Federelement angebracht oder anbringbar sein. Dadurch kann eine Vorrichtung mit beidseitig angeordneten Federelementen bereitgestellt werden, um bspw. als Federkern für eine Matratze zu dienen.

Insbesondere kann, wenn nicht erfindungsgemäß beide Aufnahmen auf der gleichen Seite des Basiselements angeordnet sind, das auf dieser Seite vorgesehene Federelement an den Verriegelungsmitteln angeordnet sein, mittels welchen die Streben festgelegt werden. Das Federelement, welches auf der anderen Seite des Basiselements, an der keine Aufnahme vorhanden ist, vorgesehen ist, kann dagegen direkt mit dem Basiselement verbunden oder verbindbar sein.

Bei einem Basiselement, bei welchem erfindungsgemäß die beiden Aufnahmen an voneinander wegweisenden Seiten vorgesehen sind, ist es vorteilhaft, wenn die Federelemente jeweils an den Verriegelungsmitteln angeordnet sind, die an den Aufnahmen festgelegt werden. Die Federelemente müssen dann nicht separat am Basiselement angeordnet werden. Bei einer weiteren bevorzugten Ausgestaltung der Erfindung weist das Basiselement eine, insbesondere in der Mitte liegende und sich senkrecht zu der einen Seite erstreckende, durchgehende Öffnung auf. Dadurch kann Material eingespart und das Gewicht der Vorrichtung gesenkt werden.

Die Erfindung betrifft auch ein Trägersystem für Federelemente einer Matratze oder Untermatratze mit gitterartig angeordneten Streben, wobei die Streben an ihren Kreuzungspunkten durch jeweils eine erfindungsgemäße Vorrichtung miteinander verbunden sind. Dabei können Federelemente auf einer Seite der Vorrichtung angeordnet sein, um als Untermatratze zu dienen, oder auf beiden Seiten als Federkern einer Matratze.

Durch Verwendung von Streben, welche im Wesentlichen die gesamte Breite bzw. die gesamte Länge der Matratze oder Untermatratze überspannen, kann die Gesamtzahl der Teile zum Aufbau eines derartigen gitterartigen Trägersystems gering gehalten werden. Zudem sind die Herstellungskosten des Trägersystems verhältnismäßig gering, da die Streben beispielsweise als Strangpressprofile endlos gefertigt werden können. Auch ist hierdurch eine stufenlose Breiten- und Längenanpassung möglich. Außerdem ist eine stufenlose Variation der Maschengröße des Gitters des zusammengebauten Trägersystems einfach möglich.

Die Erfindung wird nachfolgend beispielhaft anhand der beiliegenden Zeichnungen beschrieben. Es zeigen, jeweils in schematischer Darstellung,
- Fig. 1: eine vordere Ansicht eines Basiselements einer erfindungsgemäßen Vorrichtung,
- Fig. 2: eine weitere vordere Ansicht des gegenüber der Darstellung von Fig. 1 um 90° gedrehten Basiselements,
- Fig. 3: eine perspektivische Darstellung des Basiselements von Fig. 1,
- Fig. 4: eine Draufsicht auf das Basiselement von Fig. 1, und
- Fig. 5: eine perspektivische Ansicht eines Trägersystems mit gitterartig angeordneten Streben, die an ihren Kreuzungspunkten durch jeweils eine erfindungsgemäße Vorrichtung über Kreuz miteinander verbunden sind.

Die dargestellte Vorrichtung 1 zum über Kreuz Verbinden zweier Streben umfasst das in den Fig. 1 bis 4 dargestellte, tellerartig ausgebildete Basiselement 3. An einer oberen Seite 5 der Basiselements 3 ist eine erste, obere Aufnahme 7 für eine erste Strebe 9 ausgebildet, in welche die erste Strebe 9 von der oberen Seite her einlegbar ist (vgl. Fig. 5). An der von der Oberseite 5 wegweisenden Unterseite 11 des Basiselements 3 ist eine zweite, untere Aufnahme 13 ausgebildet, in welche eine zweite Strebe 9' von unten her derart einlegbar ist, dass diese über Kreuz zu der in der oberen Aufnahme 7 eingelegten ersten Strebe 9 verläuft (vgl. Fig. 5).

Das Basiselement 3 ist symmetrisch aufgebaut, da die beiden Aufnahmen 7, 13 spiegelsymmetrisch zu einer zwischen der oberen und der unteren Seite 5, 11 liegenden Mittelebene 15 und, bezogen auf eine senkrecht zur Mittelebene 15 verlaufenden Achse 17, um 90° verdreht zueinander angeordnet sind.

Jede Aufnahme 7, 13 weist zwei auf der jeweiligen Seite 5, 11 des Basiselements 3 gebildete Aufsätze 19 auf, deren Abstand zumindest annähernd der Breite einer Strebe 9, 9' entspricht. Auf die Aufsätze 19 einer Aufnahme 7, 13 kann jeweils ein nur andeutungsweise in Fig. 5 dargestelltes, als Verriegelungsstück 21 ausgebildetes Verriegelungsmittel in Art einer Brücke gesetzt werden. Dabei ist an jedem Aufsatz 19 ein Vorsprung 23 vorgesehen. An der Unterseite des Verriegelungsstücks 21 sind zu den Vorsprüngen 23 zweier zusammengehörender Aufsätze 19 komplementär ausgebildete Hinterschnitte vorgesehen, die mit den Vorsprüngen 23 jeweils einen Bajonettverschluss bilden (nicht dargestellt). Unter Ausbildung des Bajonettverschlusses zwischen einem Verriegelungsstück 21 und einer Aufnahme 7, 13 lässt sich das Verriegelungsstück 21 mit der Aufnahme 7, 13 verbinden. Dabei wird jede Strebe 9, 9' zwischen dem jeweiligen Verriegelungsstück 21 und dem Basisteil 3 eingeklemmt, so dass die Streben 9, 9' insbesondere nicht in ihrer Längsrichtung verrutschen können.

Die Basiselemente 3 weisen, insbesondere zur Material- und Gewichtsersparnis, eine durchgehende Öffnung 33 auf.

Wie in Fig. 5 angedeutet ist, kann ein Trägersystem 25 als Federkern für eine Matratze ausgebildet werden, bei dem die Streben 9, 9' gitterartig angeordnet sind. Dabei sind die Streben 9, 9' an ihren jeweiligen Kreuzungspunkten durch jeweils eine erfindungsgemäße Vorrichtung 1, die ein Basiselement 3 und zwei Verriegelungsstücke 21 umfasst, über Kreuz miteinander verbunden.

Wie Fig. 5 außerdem zeigt, kann jedes Verriegelungsstück 21 ein Federelement 27 tragen, das einstückig mit dem jeweiligen Verriegelungsstück 21 ausgebildet ist, sodass das Verriegelungsstück 21 die jeweilige Basis des Federelements 27 bildet, an welche ein Federkörper 29 mit einer separat vom Federkörper 29 ausgebildeten Deckplatte 31 angeformt ist.

Die Deckplatten 31 der Federelemente 27 bilden eine obere bzw. untere Stützfläche als Kern einer Matratze.

Bei einem abgewandelten Trägersystem 25 kann vorgesehen sein, dass die Federelemente 27 nur auf einer Seite angeordnet sind. Dies kann dadurch erreicht werden, dass zum Halten der Streben 9' in den unteren Aufnahmen 13 nur Verriegelungsstücke 21 eingesetzt werden, an denen kein Federelement 27 angeordnet ist. Ein solches Trägersystem für Federelemente 27 kann als Untermatratze zum Abstützen einer Matratze oder eines Polsters dienen.

### Bezugszeichenliste

- 1: Vorrichtung
- 3: Basiselement
- 5: Oberseite
- 7: Aufnahme
- 9, 9': Strebe
- 11: Unterseite
- 13: Aufnahme
- 15: Mittelebene
- 17: Achse
- 19: Aufsatz
- 21: Verriegelungsstück
- 23: Vorsprung
- 25: Trägersystem
- 27: Federelement
- 29: Federkörper
- 31: Deckplatte
- 33: Öffnung

## Patentansprüche

1. Vorrichtung zum über Kreuz Verbinden zweier Streben (9,9'), insbesondere Streben (9, 9') eines Trägersystems (25) für Federelemente (27) einer Matratze oder Untermatratze, umfassend ein insbesondere tellerartig ausgebildetes Basiselement (3),
wobei an einer Seite (5) des Basiselements (3) eine erste Aufnahme (7) für eine erste Strebe (9) ausgebildet ist, in welche die erste Strebe (9) von dieser Seite (5) her einlegbar ist, und
wobei an einer Seite (11) des Basiselements (3) eine zweite Aufnahme (13) ausgebildet ist, in die eine zweite Strebe (9') derart einlegbar ist, dass diese über Kreuz zu der in der ersten Aufnahme (7) eingelegten ersten Strebe (9) verläuft, und
wobei Verriegelungsmittel (21) vorgesehen sind, durch welche die beiden Streben (9, 9') in den beiden Aufnahmen (7, 13) festlegbar sind,
**dadurch gekennzeichnet, dass**
die zweite Strebe (9') von der Seite (11) her, an der die zweite Auf nahme (13) am Basiselement (3) ausgebildet ist, in die zweite Auf nahme (13) einlegbar ist, und
die beiden Aufnahmen (7, 13) an voneinander wegweisenden Seiten (5, 11) des Basiselements (3) ausgebildet sind.

2. Vorrichtung nach Anspruch 1,
**dadurchgekennzeichnet,** dass
die beiden Aufnahmen (7, 13) spiegelsymmetrisch zu einer zwischen den voneinander wegweisenden Seiten (5, 11) liegenden Mittelebene (15) und, bezogen auf eine senkrecht zur Mittelebene (15) verlaufende Achse (17), um 90° verdreht zueinander angeordnet sind.

3. Vorrichtung nach einem der vorhergehenden Ansprüche,
**dadurchgekennzeichnet,** dass
die Verriegelungsmittel (21) lösbar mit dem Basiselement (3) verbindbar sind.

4. Vorrichtung nach einem der vorhergehenden Ansprüche,
**dadurchgekennzeichnet,** dass
die Verriegelungsmittel (21) unter Ausbildung einer Klemm- oder Rastverbindung an dem Basiselement (3) festlegbar sind, insbesondere derart, dass die Streben zwischen den Aufnahmen (7, 13) des Basiselements (3) und den Verriegelungsmitteln (21) eingeklemmt werden.

5. Vorrichtung nach einem der vorhergehenden Ansprüche,
**dadurchgekennzeichnet,** dass
die Verriegelungsmittel (21) von mindestens einem Verriegelungsstück gebildet werden.

6. Vorrichtung nach Anspruch 5,
**dadurchgekennzeichnet,** dass
die Aufnahmen (7, 13) jeweils zwei Aufsätze (19) aufweisen, deren Abstand zumindest annähernd der Breite einer Strebe (9, 9') entspricht, wobei das Verriegelungsstück (21) in Art einer Brücke auf die Aufsätze (19) wenigstens einer der beiden Aufnahmen (7, 13) gesetzt, und, bevorzugt, mittels einer Drehbewegung an den Aufsätzen (19) festgelegt werden kann.

7. Vorrichtung nach Anspruch 6,
**dadurchgekennzeichnet,** dass
das Verriegelungsstück (21) an der Aufnahme (7, 13) mittels einem zwischen den Aufsätzen (19) und dem Verriegelungsstück (21) gebildeten Bajonettverschluss festlegbar ist,
wobei, bevorzugt, an den Aufsätzen (19) Vorsprünge (23) und am Verriegelungsstück (21) komplementär ausgebildete Hinterschnitte ausgebildet sind oder umgekehrt, wobei die Hinterschnitte zusammen mit den Vorsprüngen (23) den Bajonettverschluss bilden.

8. Vorrichtung nach einem der vorhergehenden Ansprüche,
**dadurchgekennzeichnet,** dass
Mittel zum Verbinden der Vorrichtung (1) mit mindestens einem Federelement (27) vorgesehen sind.

9. Vorrichtung nach Anspruch 8,
**dadurchgekennzeichnet,** dass
die Mittel an dem Verriegelungsstück (21) vorgesehen sind.

10. Vorrichtung nach Anspruch 9,
**dadurchgekennzeichnet,** dass
an dem Verriegelungsstück (21) wenigstens ein Federelement (27) angebracht ist, wobei, bevorzugt, das Verriegelungsstück (21) und das Federelement (27) einstückig miteinander ausgebildet sind, wobei, weiter bevorzugt, das Verriegelungsstück (21) eine Basis des Federelements (27) bildet, an der ein Federkörper (29) angeformt ist, der sich zwischen der Basis und einer Deckplatte (31) des Federelements (27) erstreckt,
wobei, noch weiter bevorzugt, die Deckplatte (31) als separates Teil ausgebildet ist.

11. Vorrichtung nach einem der vorhergehenden Ansprüche,
**dadurchgekennzeichnet,** dass
an der einen Seite (5) und an der, der einen Seite (5) gegenüberliegenden Seite (11) der Vorrichtung (1) jeweils wenigstens ein Federelement (27) angebracht oder anbringbar ist.

12. Vorrichtung nach einem der vorhergehenden Ansprüche,
**dadurch gekennzeichnet, dass**
das Basiselement (3) eine, insbesondere in der Mitte liegende und sich senkrecht zu der einen Seite (5) erstreckende, durchgehende Öffnung (33) aufweist.

13. Trägersystem (25) für Federelemente (27) einer Matratze oder Untermatratze mit gitterartig angeordneten Streben (9, 9'), wobei die Streben (9, 9') an ihren Kreuzungspunkten durch jeweils eine Vorrichtung (1) nach einem der vorhergehenden Ansprüche miteinander verbunden sind.

## Claims

1. An apparatus for a crossed connection of two slats (9, 9'), in particular slats (9, 9') of a support system (25) for spring elements (27) of a mattress or undermattress, comprising
a base element (3), in particular configured in the manner of a plate, wherein a first mount (7) for a first slat (9) is formed at a side (5) of the base element (3) into which first mount the first slat (9) can be inserted from this side; and
wherein a second mount (13) is formed at a side (11) of the base element (3) into which second mount a second slat (9') can be inserted such that it extends crossed with respect to the first slat (9) inserted into the first mount (7); and
wherein locking means (21) are provided by which the two slats (9, 9') can be fixed in the two mounts (7, 13),
**characterised in that**
the second slat (9') can be inserted into the second mount (13) from the side (11) at which the second mount (13) is formed at the base element (3); and
**in that** the two mounts (7, 13) are formed at sides (5, 11) of the base element (3) which face away from one another.

2. An apparatus in accordance with claim 1,
**characterised in that**
the two mounts (7, 13) are arranged with mirror symmetry to a central plane (15) disposed between the sides (5, 11) facing away from one another and are arranged rotated by 90° with respect to one another relative to an axis (17) extending perpendicular to the central plane (15).

3. An apparatus in accordance with one of the preceding claims,
**characterised in that**
the locking means (21) are releasably connectable to the base element (3).

4. An apparatus in accordance with any one of the preceding claims,
**characterised in that**
the locking means (21) can be fixed to the base element (3) while forming a clamping connection or latching connection, in particular such that the slats are clamped between the mounts (7, 13) of the base element (3) and the locking means (21).

5. An apparatus in accordance with any one of the preceding claims,
**characterised in that**
the locking means (21) are formed by at least one locking piece.

6. An apparatus in accordance with claim 5,
**characterised in that**
the mounts (7, 13) each have two attachments (19) whose spacing at least approximately corresponds to the width of one slat (9, 9'), with the locking piece (21) being placed onto the attachments (19) of at least one of the two mounts (7, 13) in the manner of a bridge and, preferably, being able to be fixed at the attachments (15) by means of a rotational movement.

7. An apparatus in accordance with claim 6,
**characterised in that**
the locking piece (21) can be fixed at the mount (7, 13) by means of a bayonet fastening formed between the attachments (19) and the locking piece (21),
wherein, preferably, projections are formed at the attachments (19) and complementary formed undercuts are formed at the locking piece (21), or vice versa, with the undercuts forming the bayonet fastening together with the projections (23).

8. An apparatus in accordance with any one of the preceding claims,
**characterised in that**
means are provided for connecting the apparatus (1) to at least one spring element (27).

9. An apparatus in accordance with claim 8,
**characterised in that**
the means are provided at the locking piece (21).

10. An apparatus in accordance with claim 9,
**characterised in that**
at least one spring element (27) is attached to the locking piece (21), wherein, preferably, the locking piece (21) and the spring element (27) are formed in one piece with one another,
wherein, further preferably, the locking piece (21) forms a base of the spring element (27) at which a spring body (29) is formed which extends between the base and a top plate (31) of the spring element (27); and
wherein, even further preferably, the top plate (31) is formed as a separate part.

11. An apparatus in accordance with any one of the preceding claims,
**characterised in that**
at least one respective spring element (27) is or can be attached to the one side (5) and to the side (11) of the apparatus (1) disposed opposite the one side (5).

12. An apparatus in accordance with any one of the preceding claims,
**characterised in that**
the base element (3) has a throughgoing opening (33) in particular disposed at the centre and extending perpendicular to the one side (5).

13. A support system for spring elements (27) of a mattress or undermattress having slats (9, 9') arranged in the manner of a grid, wherein the slats (9, 9') are connected to one another at their points of intersection by a respective apparatus (1) in accordance with any one of the preceding claims.

## Revendications

1. Dispositif pour relier en croix deux entretoises (9, 9'), en particulier des entretoises (9, 9') d'un système porteur (25) pour des éléments de ressort (27) d'un matelas ou d'un sommier, comprenant un élément de base (3) réalisé en particulier à la manière d'une assiette, dans lequel une première réception (7) pour une première entretoise (9) est réalisée sur un côté (5) de l'élément de base (3), réception dans laquelle la première entretoise (9) peut être posée depuis ce côté (5), et dans lequel une seconde réception (13) est réalisée sur un côté (11) de l'élément de base (3), réception dans laquelle une seconde entretoise (9') peut être posée de telle façon que celle-ci s'étend en croix par rapport à la première entretoise (9) posée dans la première réception (7), et
dans lequel il est prévu des moyens de verrouillage (21) grâce auxquels les deux entretoises (9, 9') peuvent être immobilisées dans les deux réceptions (7, 13),
**caractérisé en ce que**
la seconde entretoise (9') peut être posée dans la seconde réception (13) depuis le côté (11) sur lequel est réalisée la seconde réception (13) sur l'élément de base (3), et
les deux réceptions (7, 13) sont réalisées sur des côtés détournés l'un de l'autre (5, 11) de l'élément de base (3).

2. Dispositif selon la revendication 1,
**caractérisé en ce que** les deux réceptions (7, 13) sont agencées à symétrie plane par rapport à un plan médian (15) disposé entre les deux côtés détournés l'un de l'autre (5, 11) et tournées de 90° l'une par rapport à l'autre, par référence à un axe (17) s'étendant perpendiculairement au plan médian (15).

3. Dispositif selon l'une des revendications précédentes,
**caractérisé en ce que** les moyens de verrouillage (21) sont susceptibles d'être reliés de façon détachable avec l'élément de base (3).

4. Dispositif selon l'une des revendications précédentes,
**caractérisé en ce que** les moyens de verrouillage (21) sont susceptibles d'être immobilisés sur l'élément de base (3) en réalisant une liaison à coincement ou à enclenchement, en particulier de telle manière que les entretoises sont coincées entre les réceptions (7, 13) de l'élément de base (3) et les moyens de verrouillage (21).

5. Dispositif selon l'une des revendications précédentes,
**caractérisé en ce que** les moyens de verrouillage (21) sont réalisés par au moins une pièce de verrouillage.

6. Dispositif selon la revendication 5,
**caractérisé en ce que** les réceptions (7, 13) comprennent chacune deux coiffes (19), dont la distance correspond au moins approximativement à la largeur d'une entretoise (9, 9'), et la pièce de verrouillage (21) peut être posée à la manière d'un pont sur les coiffes (19) de l'une au moins des deux réceptions (7, 13) et peut de préférence être immobilisée au moyen d'un mouvement de rotation sur les coiffes (19).

7. Dispositif selon la revendication 6,
**caractérisé en ce que**
la pièce de verrouillage (21) est susceptible d'être immobilisée sur la réception (7, 13) au moyen d'une fermeture à baïonnette formée entre les coiffes (19) et la pièce de verrouillage (21),
et de préférence, il est prévu des saillies (23) sur les coiffes (19) et des contre-dépouilles de réalisation complémentaire sur la pièce de verrouillage (21) ou inversement, les contre-dépouilles formant la fermeture à baïonnette conjointement avec les saillies (23).

8. Dispositif selon l'une des revendications précédentes,
**caractérisé en ce qu'**il est prévu des moyens pour relier le dispositif (1) à au moins un élément de ressort (27).

9. Dispositif selon la revendication 8, **caractérisé en ce que** les moyens sont prévus sur la pièce de verrouillage (21).

10. Dispositif selon la revendication 9,
**caractérisé en ce que**
au moins un élément de ressort (27) est rapporté sur la pièce de verrouillage (21), et de préférence la pièce de verrouillage (21) et l'élément de ressort (27) sont réalisés d'un seul tenant l'une avec l'autre, dans lequel, de préférence, la pièce de verrouillage (21) forme une base de l'élément de ressort (27), sur laquelle est conformé un corps de ressort (29) qui s'étend entre la base et une plaque de couverture (31) de l'élément de ressort (27),
et, de préférence, la plaque de couverture (31) est réalisée comme une pièce séparée.

11. Dispositif selon l'une des revendications précédentes,
**caractérisé en ce qu'**au moins un élément de ressort (27) est rapporté au susceptible d'être rapporté respectivement sur un premier côté (5) et sur le second côté (11) du dispositif (1) à l'opposé du premier côté (5).

12. Dispositif selon l'une des revendications précédentes,
**caractérisé en ce que** l'élément de base (3) comporte une ouverture traversante (33) située en particulier au milieu et s'étendant perpendiculairement au premier côté (5).

13. Système porteur (25) pour des éléments de ressort (27) d'un matelas ou d'un sommier avec des entretoises (9, 9') agencées à la manière d'une grille, dans lequel les entretoises (9, 9') sont reliées les unes aux autres à leurs points de croisement par un dispositif respectif (1) selon l'une des revendications précédentes.
